# FASCICULE DE BREVET EUROPEEN

(11) **EP 3 394 521 B1**
(45) Date de publication et mention de la délivrance du brevet: **22.04.2020**
(21) Numéro de dépôt: 16819856.2
(22) Date de dépôt: 15.12.2016
(51) Int. Cl.: F24H 1/18, F24H 1/20, F24H 9/02, F24D 17/00, F28D 20/00

(54) **CHAUFFE-EAU SANITAIRE MULTI-CUVES À ACCUMULATION D'EAU CHAUDE**
WARMWASSERSPEICHER-MEHRTANK-BRAUCHWASSERHEIZER
HOT-WATER STORAGE MULTI-TANK DOMESTIC WATER HEATER

(30) Priorité: 22.12.2015 FR 1563142
(43) Date de publication de la demande: 31.10.2018
(73) Titulaire: Winslim, 1630 Luxembourg (LU)
(72) Inventeur: GASPARD, Jean-Yves, 69400 Gleize (FR)
(74) Mandataire: Decobert, Jean-Pascal
(86) Numéro de dépôt international: PCT/EP2016/081233
(87) Numéro de publication internationale: WO 2017/108579

(56) Documents cités:
- EP-A1- 2 453 179
- WO-A1-2011/104592
- FR-A1- 2 994 474
- US-A1- 2004 079 749

## Description

La présente invention concerne un chauffe-eau sanitaire à accumulation. Elle trouve son application dans le domaine des installations, notamment domestiques, pour la production d'eau chaude. Le Chauffe-eau en question est raccordable à un réseau de fourniture en eau froide.

Les chauffe-eaux à accumulation permettent le stockage d'une quantité déterminée d'eau à une température supérieure à une température d'entrée d'eau froide pour une délivrance immédiate. Dans ce domaine, les chauffe-eaux sont généralement constitués d'une cuve unique, le plus souvent de forme cylindrique et dans laquelle plonge un dispositif électrique résistif de chauffage de l'eau.

Ces dispositifs donnent globalement satisfaction mais présentent l'inconvénient d'une géométrie de section circulaire laquelle, bien que pouvant apparaître comme optimale du point de vue de la résistance mécanique et du volume de stockage d'eau, n'est pas sans inconvénient en termes d'esthétisme et d'encombrement extérieur.

Compte tenu de ces derniers inconvénients, on a proposé, dans la demande de brevet WO 2011 104 592 A1, un chauffe-eau à accumulation comportant deux cuves identiques placées de sorte à former un circuit série et disposant chacune d'un dispositif de chauffage individuel permettant, suivant cette antériorité, de chauffer l'eau dans la cuve la plus en aval suivant le circuit adopté par l'eau à une température inférieure à la cuve la précédant. Ces deux cuves sont placées dans une enveloppe parallélépipédique rectangle de sorte à conférer à ce système une forme extérieure aplatie. Un inconvénient d'une telle configuration est que la multiplication de cuves cylindriques en parallèle augmente la surface d'échange thermique à l'extérieur des parois des cuves si bien que, même si de tels dispositifs ont un intérêt en termes d'esthétisme et d'encombrement extérieur, ils sont sensiblement pénalisés par leur manque d'efficacité thermique en comparaison avec les chauffe-eaux mono-cuve cylindriques traditionnels.

Un objectif potentiel de l'invention est d'améliorer l'efficacité thermique de chauffe-eaux à plusieurs cuves cylindriques.

### RESUME DE L'INVENTION

Suivant un aspect de mode de réalisation de l'invention, la présente invention concerne un chauffe-eau sanitaire à accumulation d'eau chaude, comprenant :
- une pluralité de cuves comprenant une cuve aval et au moins une cuve amont, chacune de forme cylindrique autour d'un axe longitudinal, les axes longitudinaux des cuves étant parallèles, chaque cuve étant configurée pour contenir un volume d'eau et comprenant un dispositif électrique de chauffage, la cuve amont étant reliée à une entrée d'eau, la cuve aval étant reliée à une sortie d'eau, la cuve amont étant en communication fluidique avec la cuve aval de sorte à former un circuit de chauffage et de distribution d'eau,
- une enveloppe parallélépipédique rectangle délimitant un espace interne de logement des cuves, au moins une portion de l'espace interne comprise entre l'enveloppe et une paroi externe des cuves étant remplie d'un isolant.

De manière avantageuse, ce chauffe-eau est tel que les axes longitudinaux des cuves sont compris dans un plan médian d'une dimension en épaisseur de l'enveloppe, et en ce que la cuve aval présente un diamètre inférieur à celui de la cuve amont.

Ainsi, la forme aplatie du chauffe-eau est préservée mais l'isolation de la cuve aval est augmentée car la quantité d'isolant l'entourant est plus élevée que pour les autres cuves. La conception interne est donc hétérogène en forme dans ce chauffe-eau mais, pour autant, la forme externe reste plate. De préférence, la cuve aval est configurée pour que la température en son sein soit supérieure ou éventuellement égale à celle des autres cuves ; malgré cela, les déperditions de chaleur de la cuve aval ne sont pas augmentées relativement aux autres cuves car l'isolation en est meilleure. Cela permet, en sortie du chauffe-eau, de disposer d'un échauffement final plus efficace. Finalement, même si ce type de chauffe-eau multi-cuves génère normalement plus de déperditions qu'un chauffe-eau mono cuve cylindrique, la disposition de l'invention assure une forte amélioration de rendement pour un chauffe-eau plat, proche voire identique à celui d'un chauffe-eau de forme extérieure cylindrique. Cette disposition permet de gérer les températures des cuves de manière avantageusement différentiable ; on peut affecter un chauffage final plus important dans la cuve aval, les cuves précédentes assurant un préchauffage ; dans ce cadre, si la puissance de chauffage dans la cuve aval l'autorise, il peut se produire à cet endroit, avant la sortie, un chauffage de fort gradient, éventuellement presque instantané. Le chauffe-eau offre alors une grande flexibilité d'emploi. Par exemple, ces dispositions fonctionnelles peuvent servir à adapter le fonctionnement du chauffe-eau aux situations d'emploi qui peuvent largement varier.

Un autre aspect de l'invention est relatif à un procédé de régulation de température d'un chauffe-eau multi-cuves.

### INTRODUCTION DES FIGURES

L'invention sera mieux comprise au vu des dessins annexés à la présente qui présentent des modes de réalisation préférés mais non limitatifs de l'invention sur lesquels :
- la figure 1 illustre une disposition à trois cuves du chauffe-eau de l'invention ;
- la figure 2 présente un mode de réalisation doté d'une enveloppe entourant les cuves ;
- la figure 3 est une vue en coupe transversale du chauffe-eau suivant le mode de réalisation de la figure 2 ;
- les figures 4 et 5 présentent un exemple de réalisation d'un dispositif de chauffage inductif ;
- la figure 6 schématise une alternative de chauffage inductif, par l'extérieur des cuves.

### DESCRIPTION DETAILLEE

Avant d'entrer dans le détail descriptif de mode de réalisation de l'invention notamment mais non exclusivement en référence aux dessins, on introduit ci-après brièvement des caractéristiques que l'invention peut présenter de manière optionnelle seule ou suivant toutes combinaisons entre elles :
- l'invention comprend un dispositif de régulation de température des cuves configuré pour que la température dans la cuve aval soit supérieure ou égale à celle dans la au moins une cuve amont ;
- le dispositif de régulation de température des cuves configuré pour que la température dans la cuve aval soit strictement supérieure à celle dans la au moins une cuve amont ;
- pour chaque cuve, le dispositif électrique de chauffage comprend au moins un inducteur configuré pour générer un échauffement d'une charge électrique de chauffage d'eau dans ladite cuve ;
- l'invention comprend un générateur configuré pour alimenter au moins un inducteur d'au moins un dispositif électrique de chauffage ;
- elle comprend également un dispositif d'échange thermique entre ledit générateur et l'eau entrant ou présente dans la au moins une cuve amont ;
- le générateur alimente au moins deux inducteurs d'au moins deux dispositifs électriques de chauffage distincts ;
- le générateur est configuré pour délivrer une énergie électrique d'alimentation alternativement auxdits inducteurs ;
- le dispositif de chauffage d'au moins la cuve aval comprend un inducteur sous forme d'enroulement autour d'une surface extérieure de la paroi de la cuve aval ;
- au moins une partie de la paroi de ladite cuve est configurée pour former une charge électrique pour l'enroulement ;
- la paroi de ladite cuve comprend une partie cylindrique métallique recouverte d'une portion diélectrique isolant la partie cylindrique métallique de l'enroulement ; Dans un cas préféré, la portion diélectrique est d'épaisseur faible (notamment moins de 1mm, de préférence moins de 0,5mm) et/ou est en matériau assurant une bonne conduction thermique, afin que les pertes du bobinage inducteur puisse se transmettre à la paroi de la cuve et à la zone interne de la cuve ce qui a pour effet de transformer ces pertes en rendement et de pouvoir minimiser la section de fil des bobinages inducteurs pour en optimiser le prix.
- le dispositif de chauffage d'au moins une cuve comprend un inducteur inséré dans le volume intérieur de ladite cuve ;
- ledit inducteur est entouré d'une charge électrique plongeant dans le volume intérieur de ladite cuve ; éventuellement, on peut chauffer la cuve par l'intérieur, la charge étant dans ce cas la cuve comme pour le système inducteur externe. L'inducteur seul est dans ce cas immergé dans l'eau de la cuve et la distance entre l'inducteur et la cuve peut être plus importante, facilitant ainsi son introduction dans la cuve.
- tous les dispositifs électriques de chauffage ont une même puissance maximale de chauffage. Ainsi, dans le cas où l'on fait une alimentation cyclique des systèmes inducteurs via par exemple un système de commutation utilisant des relais, cela permet à la cuve plus petite, d'être plus dynamique.
- le volume de la cuve aval est au moins 25 % plus petit que celui de la cuve amont qui la précède ;
- la pluralité de cuves comprend deux cuves amont ;
- les cuves présentent une dimension identique suivant la direction des axes longitudinaux.
- Il comprend un contrôleur recevant en entrée des données historique de consommation d'eau chaude d'au moins un utilisateur, comprenant des informations de volume d'eau chaude à des instants mesurés, et configuré pour déterminer un comportement prédictif de la consommation d'eau chaude dudit consommateur et pour en déduire un plan de chauffage des cuves. Le contrôleur peut comporter un processeur et le système peut disposer de moyens de stockage de données. Il peut aussi comprendre des capteurs de mesure de température dans les cuves et /ou des moyens de mesure de débit. Avantageusement le contrôleur estime un comportement prévisible du local équipé sur la base des données historiques de consommations. Ainsi, il peut commander les dispositifs de chauffage des cuves à bon escient, selon les besoins prévus. Le chauffage de la dernière cuve, avantageusement plus brutal, peut permettre de corriger ces prévisions si elles ne sont pas exactes, par exemple par un vif chauffage final en cas de sous-estimation du besoin d'eau chaude. Typiquement le contrôleur peut être raccordé ou incorporé dans le coffret d'alimentation et peut partager des composants avec la carte d'alimentation, dont le microprocesseur.

D'une manière générale, la présente invention comporte une pluralité de cuves, avec une cuve aval 1 et au moins une cuve amont 2. L'exemple de la figure 1 illustre un chauffe-eau pourvu de trois cuves, avec deux cuves amont 2. Cet exemple n'est pas limitatif et seulement deux cuves peuvent être présentes, ou plus de trois cuves. Ainsi que représenté, la section transversale des cuves 1, 2 relativement à une direction longitudinale repérée Z, est circulaire de sorte à conférer aux cuves 1, 2 une forme géométrique cylindrique allongée suivant un axe longitudinal parallèle à la direction longitudinale Z de la figure 1. On comprend que cette géométrie cylindrique délimite, en son intérieur, un volume de réception d'eau dans chaque cuve. Chaque cuve est par ailleurs équipée d'un fond 4 à une extrémité de la forme cylindrique et d'une paroi supérieure de sorte à fermer le volume de stockage d'eau.

Suivant une possibilité, l'épaisseur d'isolant autour de la cuve aval 1 est au moins aussi importante entre sa paroi extérieure et la paroi latérale 18 de l'enveloppe 15 et entre sa paroi extérieure et la paroi de fond et/ou de dessus de l'enveloppe 15, qu'entre sa paroi et les parois principales 16 de l'enveloppe 15.

Ainsi que représenté à la figure 1, la cuve aval 1 présente un diamètre inférieur à celui d'au moins une cuve amont 2. Dans l'exemple représenté, les cuves amont disposent d'un même diamètre et la cuve aval 1 d'un diamètre inférieur à ce dernier. Dans une alternative, il est possible qu'une seule des cuves amont, celle située la plus en amont suivant le chemin emprunté par l'eau depuis l'entrée vers la sortie d'eau chaude, soit de diamètre supérieur. De même, suivant une autre alternative, les cuves amont peuvent présenter des diamètres décroissants et supérieurs à celui de la cuve aval, en direction aval suivant le circuit emprunté par l'eau.

A titre d'exemple, le diamètre de la cuve aval peut être compris entre 100 et 180 mm et est par exemple entre 120 et 160 mm et plus préférentiellement être de 140 mm. Le diamètre d'au moins une des cuves amont peut être supérieur à celui de la cuve aval d'au moins 20 % et de préférence d'au moins 30 % et de préférence inférieur à 50 %. Par exemple, les cuves amont peuvent avoir un diamètre de 180 mm.

La représentation de la figure 1 procure par ailleurs une illustration du chemin que peut suivre l'eau entre une entrée jusqu'à une sortie du chauffe-eau. Plus précisément, au travers des cuves, l'eau peut circuler depuis une entrée 5 débouchant au niveau du fond 4 d'une première cuve amont 2, parcourir la cuve amont 2 suivant la direction longitudinale Z pour parvenir, via un raccord fluidique 8 par exemple de forme tubulaire débouchant dans la cuve amont 2 précitée et dans une cuve amont 2 qui la suit, dans la deuxième cuve amont 2 de sorte à recevoir un chauffage supplémentaire. Le raccord fluidique est par exemple un conduit, tel un tube, raccordant deux zones, l'une d'une première cuve, l'autre d'une cuve suivante. De préférence, le raccord s'étend suivant l'axe longitudinal des cuves de sorte à réinjecter l'eau sortie d'une extrémité supérieure d'une cuve au niveau de l'extrémité opposée de la cuve suivante de sorte à capter l'eau au point le plus chaud d'une cuve et à la réintroduire au point le plus froid de la cuve suivante. Ce principe peut être renouvelé le long du circuit, entre toutes les cuves, et à la sortie, pour le captage de l'eau dans la zone de plus haute température.

A l'extrémité de la cuve amont 2 en question, située entre les deux autres cuves, un raccord fluidique, par exemple semblable au raccord fluidique, est disposé à proximité du haut de la cuve amont 2 intermédiaire, pour raccorder de ladite cuve à la cuve aval 1. L'eau pénètre ainsi dans la cuve aval 1 pour y être réchauffée de manière finale jusqu'à parvenir à une sortie 6 débouchant au niveau supérieur de la cuve aval 1 et dont l'extrémité inférieure est visible en figure 2, en sortie du chauffe-eau. Toutes configurations série/parallèle dans la connexion des cuves est possible. Certains raccords ou conduits peuvent aussi être internes aux cuves, par exemple pour la sortie 6 qui peut s'étendre dans la cuve pour soutirer de l'eau à une hauteur supérieure à celle de son embouchure externe.

Par ailleurs l'enveloppe 15 est configurées pour entourer au moins les cuves, mais pas forcément l'ensemble des raccords de communication fluidique entre cuves ou en entrée/sortie de la pluralité de cuves.

Selon l'invention, le chauffe-eau est avantageusement positionné de sorte à ce que la direction longitudinale Z correspondant à la direction des axes longitudinaux des cuves 2 et 1, soit positionnée suivant la verticale. Cette disposition n'est cependant pas limitative et notamment le chauffe-eau peut être orienté à l'horizontale. En outre, il est possible d'envisager en plus de la sortie 6 en aval de la cuve aval 1, au moins une sortie intermédiaire, par exemple au niveau de la cuve amont 2 située juste en avant de la cuve aval 1, comme représenté au repère 7 uniquement en figure 2.

L'eau parcourant les cuves est amenée à être chauffée de préférence par des moyens électriques. Plus précisément, il est avantageux d'équiper chaque cuve d'un dispositif électrique de chauffage. De la sorte, on peut réguler individuellement la puissance fournie à chacune des cuves de sorte à piloter le niveau de chauffage de l'eau de manière individuelle dans les cuves. Suivant une possibilité, le dispositif électrique de chauffage équipant chaque cuve ou au moins une d'entre elles est de nature résistive et par exemple comprend une résistance plongeant directement ou dans un fourreau dans le volume intérieur de la cuve considérée.

De manière alternative, au moins une des cuves est équipée d'un dispositif de chauffage électrique utilisant une technologie inductive. De préférence, toutes les cuves comprennent ce type de chauffage inductif. Dans l'exemple représenté en figures 1 à 5, le dispositif de chauffage inductif est, dans les cuves considérées, plongeant dans le volume intérieur cylindrique. Il obéit à un fonctionnement inductif à savoir qu'une énergie électrique est fournie à un inducteur lui-même conçu pour générer un champ magnétique tel qu'un courant induit est produit dans une charge, en un matériau magnétique de préférence métallique, la charge étant configurée pour transmettre de l'énergie sous forme de chaleur à l'eau stockée dans la cuve. Cette transmission d'énergie peut être directe ou indirecte, par exemple avec un élément thermiquement conductif intermédiaire entre la charge et l'eau à chauffer.

Dans l'exemple de la figure 1, chaque cuve est équipée d'un inducteur plongeant dans son volume intérieur dont un exemple est plus précisément visible en figures 4 et 5. En figure 4, l'inducteur 20 comprend un élément électriquement conducteur allongé, de forme oblongue, et ici en forme de contour fermé. L'inducteur 20 dispose de raccords électriques 23 permettant l'accès d'un courant électrique à l'inducteur 20. Pour éviter les courts-circuits, l'inducteur 20 est avantageusement électriquement isolé de son environnement extérieur, par exemple par une garniture isolante ou tout autre enrobage ou par un fourreau étanche l'entourant. A titre d'exemple, l'inducteur 20 parcourt une longueur comprise entre 30 et 80 % de la longueur de la portion cylindrique de la cuve qu'il équipe. Une charge 21, dans l'exemple sous forme d'un élément grillagé, entoure l'inducteur 20 sans être en contact avec celui-ci. Par exemple, la charge 21 peut être en deux parties, notamment essentiellement symétriques autour d'un plan, et assemblées entre elles autour de l'inducteur 20, par exemple par l'intermédiaire de plots 22. La surface intérieure de la charge 21 est ainsi maintenue à distance de l'inducteur 20 mais relativement à proximité de sorte à générer dans la charge un courant induit approprié à son échauffement pour à son tour échauffer l'eau. Par exemple, la puissance d'alimentation de l'inducteur peut être comprise entre 1000 et 3700 W, de manière plus préférentielle entre 1500 et 2500 W.

Comme représentée, la charge 21 peut présenter une pluralité de trous. De cette façon, l'eau peut circuler entre la charge 21 et l'inducteur 20. Cette circulation favorise bien évidemment l'efficacité de l'échauffement, permet une circulation plus dynamique de l'eau et, de manière avantageuse, limite voire supprime la formation de calcaire de par les phénomènes de proximité, notamment magnétique et vibratoire, au niveau de la charge.

De manière préférée, les axes longitudinaux des cuves sont parallèles et placés dans un plan correspondant lui-même à un plan parallèle à une des faces de l'enveloppe 15 du chauffe-eau décrite en détail ultérieurement. Ce plan est de préférence au milieu de la dimension en épaisseur repérée « X » de l'enveloppe 19. Dans ce cadre, de façon encore plus préférentielle, les dispositifs électriques de chauffage présents dans les cuves sont de préférence également orientés suivant un axe longitudinal, les axes longitudinaux des dispositifs de chauffage étant eux-mêmes également alignés. Ainsi, dans la disposition visible à la figure 3, les trois dispositifs électriques de chauffage s'enchainent, leur axe étant orienté dans un plan médian de l'enveloppe comme les axes longitudinaux des cuves.

La technologie inductive requiert de préférence l'emploi d'un générateur représenté dans un dispositif d'alimentation 10 aux figures 1 et 2. Le dispositif d'alimentation 10 peut être contenu dans un coffret 11, et peut comporter une entrée électrique raccordable à un réseau d'électricité par exemple à un réseau domestique. Le dispositif d'alimentation 10 assure la conversion électrique permettant de générer un signal électrique adapté au fonctionnement des dispositifs électriques inductifs équipant de manière préférentielle le chauffe-eau. Notamment, le dispositif d'alimentation 10 peut comprendre un système à onduleur pour la démultiplication de la fréquence du signal à fournir. Ce type de dispositif produit en général un dégagement de chaleur non négligeable qui nécessite généralement un dissipateur à flux forcé pour assurer son refroidissement. Pour en profiter, dans la mesure où le chauffe-eau est destiné à produire un réchauffement, on exploite avantageusement la dissipation d'énergie thermique du dispositif d'alimentation 10 pour effectuer une partie du chauffage de l'eau. A cet effet, un échange de chaleur est opéré entre ledit dispositif d'alimentation 10 et l'eau soit avant son entrée dans la première cuve du chauffe-eau, soit à l'intérieur d'une des cuves. Dans l'exemple illustré, un échangeur 12 est situé en conduction électrique avec le dispositif d'alimentation 10 pour en récupérer au moins une partie des calories dissipées et comporte une surface d'échange avec un circuit d'eau allant depuis un raccord d'entrée 14 raccordable par exemple à un réseau d'eaux domestiques vers l'entrée 5 de la cuve amont 2 d'entrée d'eau froide. On comprend que l'eau passant à l'intérieur de l'échangeur 12 bénéficie d'un premier réchauffement. En outre, il est avantageux que ce premier réchauffement se produise au niveau de la cuve située en entrée de l'ensemble du chauffe-eau dans la mesure où elle est la plus froide à ce niveau. Par conséquent, c'est à ce niveau qu'elle est la plus efficace pour refroidir le dispositif d'alimentation 10. Ainsi, la configuration tri-cuves ou d'une façon générale multi-cuves de l'invention présente dans une application de chauffage inductive l'avantage d'offrir un refroidissement sélectif du dispositif d'alimentation 10 au niveau d'une cuve dans laquelle l'eau est la plus froide.

La configuration représentée n'est pas limitative de l'échangeur thermique implémentable selon l'invention. En effet, le générateur pourrait être intégré à l'intérieur d'une des cuves et notamment la première cuve amont, être positionné en contact conductif thermiquement de la surface du fond 17 de cette cuve de sorte à produire une conduction de chaleur vers l'intérieur ou suivant d'autres configurations. De manière préférée, chacune des cuves du chauffe-eau de l'invention est équipée d'un dispositif de chauffage électrique inductif. Dans ce cadre, de manière optionnelle, un seul dispositif d'alimentation peut être prévu pour l'ensemble de ces dispositifs de chauffage de cuve. Cette configuration correspond à celle des figures 1 et 2 au niveau desquelles des entrées électriques 13 ont été présentées pour le dispositif inductif équipant chaque cuve. N'a pas été représenté le raccordement électrique physique entre le dispositif d'alimentation et chacune de ces entrées électriques 13.

Suivant une possibilité, le dispositif d'alimentation 10 alimente alternativement chaque dispositif de chauffage de cuve, via des moyens de commutation. Cette commutation peut être pilotée suivant une régulation en température de chaque cuve (chaque cuve peut présenter au moins un capteur de température). Ainsi, une consigne de commutation peut être donnée de sorte à produire la génération d'un échauffement inductif dans une cuve après l'autre.

On réalise ainsi une mutualisation du générateur ce qui limite le prix de l'ensemble inductif. Cela permet aussi de bénéficier à plein de l'effet de refroidissement du dispositif d'alimentation permettant de réchauffer préliminairement l'eau entrant. Si les dispositifs sont identiques, la configuration du générateur est en outre simplifiée car les paramètres électroniques, par exemple d'impédance sont identiques pour toutes les cuves.

Telle qu'évoquée précédemment, la configuration multi-cuves dont l'exemple de la figure 1 donne une disposition tri-cuves, y est recouverte d'une enveloppe 15 par exemple correspondant à celle de la figure 2 ayant une forme parallélépipédique rectangle. On entend par une forme parallélépipédique rectangle le fait que la surface extérieure de cette partie du chauffe-eau a sensiblement deux faces principales 16 parallèles et planes espacées par des parois latérales 18, une paroi de fond 17 et une paroi supérieure. L'ensemble de ces faces et avantageusement plan ce qui inclut des dispositions comportant des motifs de surface notamment à des fins esthétiques ou encore des angles arrondis au niveau de la jonction des différentes parois. Ainsi, l'expression parallélépipédique rectangle couvre des dispositions similaires susceptibles d'être substantiellement délimitées dans une forme parallélépipédique rectangle. Dans le cas de la figure 2, le dispositif d'alimentation inclus dans le coffret 11 est extérieur à l'enveloppe 15. Cette situation n'est cependant qu'indicative. L'enveloppe 15 constitue l'aspect extérieur du chauffe-eau de l'invention au moins pour sa partie de stockage de l'eau chaude. Elle assure aussi la définition d'un volume intérieur pouvant être rempli d'un matériau isolant 19 par exemple sous forme de polymères en mousse prenant avantageusement tout ou partie du volume interstitiel entre la surface extérieur des cuves et la paroi intérieure de l'enveloppe 15. De manière préférée, l'ensemble du volume intérieur interstitiel est rempli de l'isolant 19.

On a précédemment indiqué que le diamètre de la cuve aval était inférieur avantageusement à celui de la ou des cuves amont 2. De ce fait, comme le révèle la figure 3, la quantité d'isolant entourant la cuve aval 1 est supérieure.

Les pertes thermiques au niveau de la cuve aval sont donc plus limitées. Il est avantageux de bénéficier de cet accroissement d'isolation pour la régulation en température. Plus précisément, dans un mode de réalisation préféré, la consigne en température donnée à la cuve aval 1 est avantageusement supérieure, au moins dans certains cycles d'utilisation, à la température d'au moins une des cuves amont 2. Ainsi, il est possible d'obtenir une température de stockage d'eau dans la cuve aval à un niveau supérieur tout en réduisant les déperditions thermiques normalement supérieures dans ce contexte. Alors que l'homme du métier aurait cherché à optimiser le volume d'eau stocké, la présente invention en prend le contrepied en choisissant dans cet exemple un diamètre inférieur pour la cuve aval qui certes limite la quantité d'eau stockée mais permet avec une grande efficacité thermique un échauffement terminal bien supérieur. Par exemple, dans un cycle d'utilisation non exclusif, la température de consigne de la cuve aval peut être de 5 à 30° supérieure à la consigne dans la cuve qui la précède avec notamment une température maximale à atteindre de 90°C en dernière cuve, avec une marge de sécurité pour ne pas bouillir, sachant que les autres cuves sont typiquement à 65°C, soit 25°C de plus.

Dans un cas de réalisation, les dispositifs de chauffage électriques équipant les cuves sont identiques de sorte à simplifier la conception du chauffe-eau mais aussi à faire en sorte que la puissance maximale de chauffage disponible au niveau du dispositif de chauffage équipant la cuve aval 1 soit équivalente à celle des autres dispositifs. Le volume intérieur de la cuve aval étant plus petit, il s'en suit un échauffement de l'eau plus brutal qui peut permettre, dans certains cas, de procurer un échauffement supplémentaire quasi instantané lors de la délivrance d'eau chaude. Ainsi, dans un cycle de fonctionnement possible de l'invention mais non limitatif, le dispositif d'alimentation 10 est configuré pour alimenter le dispositif électrique de chauffage de la cuve aval lorsqu'une délivrance d'eau au niveau de la sortie 6 est opérée. Un détecteur de débit peut être employé au niveau du chauffe-eau, et en particulier au niveau de la sortie 6 à cet effet. L'analyse continue par le microprocesseur du générateur des évolutions de température dans les cuves permet d'avoir une idée assez précise des tirages et donc l'emploi d'un dispositif couteux de mesure de débit n'est pas nécessaire). Dans un autre cycle de fonctionnement, le dispositif d'alimentation peut être configuré pour commuter de façon périodique entre les différentes cuves. Suivant un autre mode de réalisation, le dispositif d'alimentation est configuré pour commuter vers une autre cuve dès que la température de consigne affectée à la cuve pour laquelle le dispositif électrique de chauffage est actif est atteinte. Avantageusement, le dispositif d'alimentation commute alors vers le dispositif de chauffage équipant la cuve dans laquelle la température courante est la plus éloignée de la température de consigne qui lui est affectée. Alternativement, le fait d'avoir 3 cuves ou plus donne une modularité de chauffe. Si on a besoin de peu d'eau chaude, on va concentrer la chauffe sur la dernière cuve, et si plus d'eau est demandée on chauffera plus, la dernière et l'avant dernière, ou d'encore plus, les 3 cuves.

Il est possible d'estimer la quantité d'eau chaude dont l'utilisateur va avoir besoin. On peut utiliser pour cela des algorithmes connus d'apprentissage, à savoir que l'on mesure les décroissances de température des différentes cuves sur les jours de la semaine de façon à anticiper les chauffes par rapport à ces acquisitions. Ceci est rendu possible car l'utilisation de l'eau chaude sanitaire est très périodique sur une semaine. La production sera réglée pour être toujours un peu supérieure à la consommation de façon à ce que l'utilisateur ne manque jamais d'eau chaude. L'avantage de ce système est son économie énergétique car on ne produit pas trop d'eau chaude qui se mettrait alors à refroidir de par les déperditions naturelles des cuves liées à leur isolation thermique imparfaite. Il est par contre difficile de prévoir exactement toute les situations et dans des cas exceptionnels, le système pourrait affecter la puissance maximale du générateur sur la petite cuve (aval) de façon à produire le plus rapidement possible un complément d'eau chaude sanitaire, ce qui est impossible avec des grands chauffe-eau possédant une unique cuve.

L'invention peut aussi mettre en oeuvre, notamment au niveau du dispositif d'alimentation 10, un dispositif d'apprentissage de sorte à adapter le fonctionnement de la commande d'alimentation en fonction des habitudes du lieu dans lequel le chauffe-eau est implanté. Par exemple, le dispositif d'apprentissage peut comprendre un produit programme d'ordinateur stocké dans une mémoire accessible par un processeur et susceptible de prendre en compte comme paramètre de fonctionnement les heures moyennes de soutirage d'eau chaude au niveau du chauffe-eau. Ce dispositif peut aussi tenir compte de régulation de tarifs notamment heures creuses et heures pleines.

La figure 6 présente une alternative de constitution des dispositifs inductifs. En effet, les figures précédentes illustraient des dispositifs de chauffage électriques insérés dans les cuves. Au contraire, la figure 6 montre un dispositif de chauffage inductif fonctionnant par l'extérieur des cuves. Dans cette variante, un inducteur 20 équipe une cuve et se présente sous la forme d'un enroulement parcourant tout ou partie de la longueur de la partie cylindrique de la cuve équipée. Cet enroulement est, comme précédemment, relié au dispositif d'alimentation 10. Au moins une partie de la paroi de la cuve équipée est dans ce cadre réalisée dans un matériau magnétique, de préférence métallique, pour former une charge dans laquelle un courant induit va se développer et fournir par effet joule comme précédemment un échauffement de l'eau. La conduction au travers de l'épaisseur de la paroi de la cuve servira à transmettre cet échauffement à l'eau stockée intérieurement. De manière préférée, des moyens sont constitués pour maintenir espacé l'inducteur 20 enroulé relativement à la paroi de la cuve équipée. A cet effet, un isolant 22 ou tout autre élément de maintien écarté entre la partie de charge et la partie d'inducteur peut être formé. Dans l'exemple, la paroi de la cuve équipée est entièrement métallique suivant son épaisseur puis est recouverte d'un isolant sous forme d'une feuille parcourant l'ensemble de la surface destinée à être recouverte de l'enroulement d'inducteur. Cette disposition permet d'équiper des diamètres de cuve pouvant être relativement faibles sans pénaliser le volume de stockage des cuves.

Il n'est pas exclu par l'invention de combiner les différentes techniques inductives précédemment décrites. En particulier, une ou plusieurs des cuves peuvent être équipées d'un dispositif inductif plongeant alors qu'une autre partie des cuves peut être équipée d'un dispositif inductif par l'extérieur. De même, l'invention peut combiner au moins un dispositif inductif avec au moins un dispositif résistif de chauffage de cuve. En outre, une ou plusieurs des cuves peuvent être équipées d'une pluralité d'inducteurs. Une cuve peut par exemple comprendre deux inducteurs parcourant chacun une partie de la longueur de la cuve de manière plongeante. Ou encore, une cuve peut comporter une pluralité d'enroulements sur sa paroi extérieure. Ou encore, une cuve peut être équipée d'un ou plusieurs systèmes à enroulement extérieur et d'un ou plusieurs systèmes plongeants intérieurement.

Suivant un exemple de fonctionnement, l'eau est introduite via le raccord d'entrée 14 jusqu'à l'entrée 5 de la première cuve amont 2. Avant même d'y parvenir ou à ce niveau elle a déjà bénéficié d'un premier échauffement permettant la dissipation au moins partielle de l'énergie thermique développée par le dispositif d'alimentation 10.

L'eau subit un premier échauffement par un dispositif électrique de chauffage équipant la première cuve amont et parvient via le raccord fluidique dans la deuxième cuve amont 2 où elle subit un autre échauffement, par le dispositif électrique équipant cette cuve. A l'extrémité opposée (ici supérieure) de la cuve amont 2 en question, l'eau parvient jusqu'à la cuve aval 1 (en partie inférieure) via le raccord fluidique intermédiaire. Dans un cas préféré, dans la cuve aval 1, l'eau subit un dernier échauffement à une température supérieure à celle de stockage des cuves amont 2 de sorte à être disponible à une température de consigne de sortie au niveau de la sortie 6. Si une grande quantité d'eau à la température de consigne doit être fournie, l'ensemble des cuves peut bien évidemment être chauffé à la température souhaitée.

### REFERENCES

- 1.: Cuve aval
- 2.: Cuve amont
- 3.: Corps cylindrique
- 4.: Fond
- 5.: Entrée
- 6.: Sortie
- 7.: Sortie intermédiaire
- 10.: Dispositif d'alimentation
- 11.: Coffret
- 12.: Echangeur
- 13.: Entrée électrique
- 14.: Raccord d'entrée
- 15.: Enveloppe
- 16.: Paroi principale
- 17.: Paroi de fond
- 18.: Paroi latérale
- 19.: Isolant
- 20.: Inducteur
- 21.: Charge
- 22.: Isolant

## Revendications

1. Chauffe-eau sanitaire à accumulation d'eau chaude, comprenant :
- une pluralité de cuves comprenant une cuve aval (1) et au moins une cuve amont (2, 3), chacune de forme cylindrique autour d'un axe longitudinal, les axes longitudinaux des cuves étant parallèles, chaque cuve étant configurée pour contenir un volume d'eau et comprenant un dispositif électrique de chauffage , la cuve amont (2, 3) étant reliable à une entrée d'eau, la cuve aval (1) étant reliable à une sortie d'eau, la cuve amont (2, 3) étant en communication fluidique avec la cuve aval (1) de sorte à former un circuit de chauffage et de distribution d'eau,
- une enveloppe (15) parallélépipédique rectangle délimitant un espace interne de logement des cuves, au moins une portion de l'espace interne comprise entre l'enveloppe et une paroi externe des cuves étant remplie d'un isolant, **caractérisé en ce que** les axes longitudinaux des cuves sont compris dans un plan médian d'une dimension en épaisseur de l'enveloppe (15), et **en ce que** la cuve aval (1) présente un diamètre inférieur à celui de la cuve amont (2, 3).

2. Chauffe-eau selon la revendication précédente, comprenant un dispositif de régulation de température des cuves configuré pour que la température dans la cuve aval (1) soit supérieure ou égale à celle dans la au moins une cuve amont (2, 3).

3. Chauffe-eau selon la revendication précédente, dans lequel le dispositif de régulation de température des cuves est configuré pour que la température dans la cuve aval (1) soit strictement supérieure à celle dans la au moins une cuve amont (2, 3).

4. Chauffe-eau selon l'une des revendications précédentes, dans lequel, pour chaque cuve, le dispositif électrique de chauffage comprend au moins un inducteur (20) configuré pour générer un échauffement d'une charge (21) électrique de chauffage d'eau dans ladite cuve.

5. Chauffe-eau selon la revendication précédente, comprenant un générateur configuré pour alimenter au moins un inducteur (10) d'au moins un dispositif électrique de chauffage.

6. Chauffe-eau selon la revendication précédente, comprenant un dispositif d'échange thermique entre ledit générateur et l'eau entrant ou présente dans la au moins une cuve amont.

7. Chauffe-eau selon l'une des deux revendications précédentes, dans lequel le générateur alimente au moins deux inducteurs (10) d'au moins deux dispositifs électriques de chauffage distincts.

8. Chauffe-eau selon la revendication précédente, dans lequel le générateur est configuré pour délivrer une énergie électrique d'alimentation alternativement auxdits inducteurs.

9. Chauffe-eau selon l'une des cinq revendications précédentes, dans lequel le dispositif de chauffage d'au moins la cuve aval (1) comprend un inducteur (10) sous forme d'enroulement autour d'une surface extérieure de la paroi de la cuve aval (1).

10. Chauffe-eau selon la revendication précédente, dans lequel au moins une partie de la paroi de ladite cuve est configurée pour former une charge électrique pour l'enroulement.

11. Chauffe-eau selon la revendication précédente, dans lequel la paroi de ladite cuve comprend une partie cylindrique métallique recouverte d'une portion diélectrique isolant la partie cylindrique métallique de l'enroulement.

12. Chauffe-eau selon l'une des revendications 4 à 11, dans lequel le dispositif de chauffage d'au moins une cuve comprend un inducteur (10) inséré dans le volume intérieur de ladite cuve.

13. Chauffe-eau selon la revendication précédente, dans lequel ledit inducteur est entouré d'une charge électrique plongeant dans le volume intérieur de ladite cuve.

14. Chauffe-eau selon l'une des revendications précédentes, dans lequel tous les dispositifs électriques de chauffage ont une même puissance maximale de chauffage.

15. Chauffe-eau selon l'une des revendications précédente, dans lequel le volume de la cuve aval est au moins 25% plus petit que celui de la cuve amont qui la précède.

16. Chauffe-eau selon l'une des revendications précédentes, dans lequel la pluralité de cuves comprend deux cuves amont (2,3).

17. Chauffe-eau selon l'une des revendications précédentes, dans lequel les cuves présentent une dimension identique suivant la direction des axes longitudinaux.

18. Chauffe-eau selon l'une des revendications précédentes, comprenant un contrôleur recevant en entrée des données historique de consommation d'eau chaude d'au moins un utilisateur, comprenant des informations de volume d'eau chaude à des instants mesurés, et configuré pour déterminer un comportement prédictif de la consommation d'eau chaude dudit consommateur et pour en déduire un plan de chauffage des cuves.

## Patentansprüche

1. Brauchwassererwärmer mit Warmwasserspeicherung, umfassend:
- eine Vielzahl von Behältern, die einen stromabwärtigen Behälter (1) und mindestens einen stromaufwärtigen Behälter (2, 3) umfasst, jeder von zylindrischer Form um eine Längsachse, wobei die Längsachsen der Behälter parallel sind, wobei jeder Behälter so konfiguriert ist, dass er ein Wasservolumen enthält und eine elektrische Heizvorrichtung umfasst, wobei der stromaufwärtige Behälter (2, 3) mit einem Wassereinlauf verbunden werden kann, wobei der stromabwärtige Behälter (1) mit einem Wasserauslauf verbunden werden kann, wobei der stromaufwärtige Behälter (2, 3) mit dem stromabwärtigen Behälter (1) in Fluidkommunikation steht, um einen Wasserheiz- und -verteilkreis zu bilden,
- ein parallelepipedisches rechteckiges Gehäuse (15), das einen Innenraum zum Aufnehmen der Behälter begrenzt, wobei mindestens ein Abschnitt des Innenraums, der zwischen dem Gehäuse und einer Außenwand der Behälter liegt, mit einer Isolierung gefüllt ist,
**dadurch gekennzeichnet, dass** die Längsachsen der Behälter in einer Mittelebene einer Dickenabmessung des Gehäuses (15) liegen, und dadurch, dass der stromabwärtige Behälter (1) einen kleineren Durchmesser als jenen des stromaufwärtigen Behälters (2, 3) aufweist.

2. Wassererwärmer nach dem vorstehenden Anspruch, der eine Vorrichtung zur Temperaturregelung der Behälter umfasst, die so konfiguriert ist, dass die Temperatur im stromabwärtigen Behälter (1) größer oder gleich derjenigen im mindestens einen stromaufwärtigen Behälter (2, 3) ist.

3. Wassererwärmer nach dem vorstehenden Anspruch, wobei die Vorrichtung zur Temperaturregelung der Behälter so konfiguriert ist, dass die Temperatur im stromabwärtigen Behälter (1) streng größer ist als jene im mindestens einen stromaufwärtigen Behälter (2, 3).

4. Wassererwärmer nach einem der vorstehenden Ansprüche, wobei bei jedem Behälter die elektrische Heizvorrichtung mindestens eine Induktivität (20) umfasst, die so konfiguriert ist, dass sie eine Erwärmung einer elektrischen Last (21) zum Erwärmen von Wasser im Behälter erzeugt.

5. Wassererwärmer nach dem vorstehenden Anspruch, der einen Generator umfasst, der so konfiguriert ist, dass er mindestens eine Induktivität (10) mindestens einer elektrischen Heizvorrichtung speist.

6. Wassererwärmer nach dem vorstehenden Anspruch, der eine Vorrichtung zum Wärmeaustausch zwischen dem Generator und dem in den mindestens einen stromaufwärtigen Behälter einlaufenden oder in demselben vorhandenen Wasser umfasst.

7. Wassererwärmer nach einem der zwei vorstehenden Ansprüche, wobei der Generator mindestens zwei Induktivitäten (10) von mindestens zwei getrennten elektrischen Heizvorrichtungen speist.

8. Wassererwärmer nach dem vorstehenden Anspruch, wobei der Generator so konfiguriert ist, dass er eine elektrische Speiseenergie den Induktivitäten abwechselnd bereitstellt.

9. Wassererwärmer nach einem der fünf vorstehenden Ansprüche, wobei die Heizvorrichtung mindestens des stromabwärtigen Behälters (1) eine Induktivität (10) in Form einer Wicklung um eine äußere Fläche der Wand des stromabwärtigen Behälters (1) umfasst.

10. Wassererwärmer nach dem vorstehenden Anspruch, wobei mindestens ein Teil der Wand des Behälters so konfiguriert ist, dass er eine elektrische Last für die Wicklung bildet.

11. Wassererwärmer nach dem vorstehenden Anspruch, wobei die Wand des Behälters einen zylindrischen Metallteil umfasst, der von einem dielektrischen Abschnitt bedeckt wird, welcher den zylindrischen Metallteil von der Wicklung isoliert.

12. Wassererwärmer nach einem der Ansprüche 4 bis 11, wobei die Heizvorrichtung mindestens eines Behälters eine Induktivität (10) umfasst, die in das innere Volumen des Behälters eingefügt ist.

13. Wassererwärmer nach dem vorstehenden Anspruch, wobei die Induktivität von einer elektrischen Last umgeben ist, die in das innere Volumen des Behälters eintaucht.

14. Wassererwärmer nach einem der vorstehenden Ansprüche, wobei alle die elektrischen Heizvorrichtungen ein und dieselbe maximale Heizleistung aufweisen.

15. Wassererwärmer nach einem der vorstehenden Ansprüche, wobei das Volumen des stromabwärtigen Behälters mindestens 25 % kleiner ist als jenes des stromaufwärtigen Behälters, der im vorangeht.

16. Wassererwärmer nach einem der vorstehenden Ansprüche, wobei die Vielzahl von Behältern zwei stromaufwärtige Behälter (2, 3) umfasst.

17. Wassererwärmer nach einem der vorstehenden Ansprüche, wobei die Behälter in der Richtung der Längsachsen eine identische Abmessung aufweisen.

18. Wassererwärmer nach einem der vorstehenden Ansprüche, der eine Steuerung umfasst, die am Eingang historische Warmwasser-Verbrauchsdaten mindestens eines Benutzers empfängt, die Warmwasservolumeninformationen zu Messzeitpunkten umfassen, und so konfiguriert ist, dass sie ein prognostiziertes Verhalten des Warmwasserverbrauchs des Verbrauchers bestimmt und daraus einen Heizplan der Behälter ableitet.

## Claims

1. Hot-water storage multi-tank domestic water heater, comprising:
- a plurality of tanks comprising a downstream tank (1) and at least one upstream tank (2, 3), each cylindrically-shaped about a longitudinal axis, the longitudinal axes of the tanks being parallel, each tank being configured to contain a water volume and comprising an electrical heating device, the upstream tank (2, 3) being connectable to a water inlet, the downstream tank (1) being connectable to a water outlet, the upstream tank (2, 3) being in fluid communication with the downstream tank (1) so as to form a heating circuit and water distribution,
- a rectangular parallelepiped casing (15) delimiting an inner space for housing tanks, at least one portion of the inner space comprised between the casing and an outer wall of the tanks being filled with an insulator,
**characterised in that** the longitudinal axes of the tanks are comprised in a median plane of a thickness dimension of the casing (15), and **in that** the downstream tank (1) has a diameter less than that of the upstream tank (2, 3).

2. Water heater according to the preceding claim, comprising a tank temperature regulation device configured such that the temperature in the downstream tank (1) is greater than or equal to that in the at least one upstream tank (2, 3).

3. Water heater according to the preceding claim, wherein the tank temperature regulation device is configured such that the temperature in the downstream tank (1) is strictly greater than that in the at least one upstream tank (2, 3).

4. Water heater according to one of the preceding claims, wherein, for each tank, the electrical heating device comprises at least one inductor (20) configured to generate a heating of an electrical charge (21) for heating water in said tank.

5. Water heater according to the preceding claim, comprising a generator configured to supply at least one indicator (10) with at least one electrical heating device.

6. Water heater according to the preceding claim, comprising a thermal exchange device between said generator and incoming water or present in the at least one upstream tank.

7. Water heater according to one of the two preceding claims, wherein the generator supplies at least two inductors (10) with at least two separate electrical heating devices.

8. Water heater according to the preceding claim, wherein the generator is configured to deliver an electrical supply energy alternatively to said inductors.

9. Water heater according to one of the five preceding claims, wherein the device for heating at least the downstream tank (1) comprises an inductor (10) in the form of a coiling around an outer surface of the wall of the downstream tank (1).

10. Water heater according to the preceding claim, wherein at least one portion of the wall of said tank is configured to form an electrical charge for the coiling.

11. Water heater according to the preceding claim, wherein the wall of said tank comprises a metal cylindrical portion covered with a dielectric portion insulating the metal cylindrical portion of the coiling.

12. Water heater according to one of claims 4 to 11, wherein the device for heating at least one tank comprises an inductor (10) inserted in the inner volume of said tank.

13. Water heater according to the preceding claim, wherein said inductor is surrounded by an electrical charge being immersed in the inner volume of said tank.

14. Water heater according to one of the preceding claims, wherein all the electrical heating device have one same maximum heating power.

15. Water heater according to one of the preceding claims, wherein the volume of the downstream tank is at least 25% smaller than that of the upstream tank which precedes it.

16. Water heater according to one of the preceding claims, wherein the plurality of tanks comprises two upstream tanks (2, 3).

17. Water heater according to one of the preceding claims, wherein the tanks have an identical dimension along the direction of the longitudinal axes.

18. Water heater according to one of the preceding claims, comprising a controller receiving, at the inlet, historical hot water consumption data from at least lone user, comprising information about hot water volume at measured instants, and configured to determine a behaviour predicting the hot water consumption of said consumer and to deduce from this, a plan for heating the tanks.
